# EUROPÄISCHE PATENTSCHRIFT

(11) **EP 3 081 450 B1**
(45) Veröffentlichungstag und Bekanntmachung des Hinweises auf die Patenterteilung: **05.06.2019**
(21) Anmeldenummer: 16165288.8
(22) Anmeldetag: 14.04.2016
(51) Int. Cl.: B61D 23/02

(54) **TRANSPORTFAHRZEUG**
TRANSPORT VEHICLE
VÉHICULE DE TRANSPORT

(30) Priorität: 15.04.2015 DE 102015105770
(43) Veröffentlichungstag der Anmeldung: 19.10.2016
(73) Patentinhaber: Bombardier Transportation GmbH, 10785 Berlin (DE)
(72) Erfinder: Schnaibel, Jörg, 12205 Berlin (DE)
(74) Vertreter: Zimmermann & Partner Patentanwälte mbB

(56) Entgegenhaltungen:
- EP-A1- 2 781 424
- EP-A1- 2 933 167
- DE-A1- 4 330 638
- DE-A1-102007 022 387

## Beschreibung

### Technisches Gebiet

Die vorliegende Erfindung betrifft ein Transportfahrzeug, insbesondere ein Schienenfahrzeug mit einem ein- und ausfahrbaren Trittbrett für Personen oder Transportgut. Solche Schienenfahrzeuge sind aus dem Nah- und Fernverkehr bekannt und fahren unterschiedliche Bahnhöfe und Haltestellen an. Da eine Bahnsteigoberkante niemals nahtlos mit dem, und auf gleichem Niveau wie der Boden des Schienenfahrzeugs abschließt - beispielsweise verläuft der Bahnsteig entlang einer Kurve - findet sich immer ein unterschiedlich großer Spalt zwischen Einstiegen des Schienenfahrzeugs und Bahnsteigkante vor. Um Unfällen vorzubeugen weisen deshalb Schienenfahrzeuge - aber auch Personenbusse - bewegliche Trittbretter auf, welche diesen Spalt überbrücken.

### Vorbekannter Stand der Technik

Allgemein sind diese ausfahrbaren Trittbretter von Schienenfahrzeugen, wie Nahverkehrsbahnen aber auch von Hochgeschwindigkeitszügen bekannt. Dabei kommen die unterschiedlichsten Variationen solcher Trittbretter zum Einsatz: Hochklappende Stufentritte, in sich faltende Tritte oder ausfahrbare Trittbretter.

Darüber hinaus besteht Bedarf daran, die bekannten Trittbretter jeweils an die örtlichen Gegebenheiten anzupassen, und insbesondere Höhen- und Abstandsunterschiede entsprechend je nach Bedarf auszugleichen.

Das deutsche Gebrauchsmuster DE 201 04 221 U1 offenbart eine höhenverstellbare Trittvorrichtung für einen Einstieg eines Schienenfahrzeugs. Dabei ist eine Rampe verschiebbar in einer Rampenkassette angeordnet, wobei die Rampenkassette im eingefahrenen Zustand der Rampe bündig im Fußboden des Schienenfahrzeuges eingelassen ist. Im Anwendungsfall wird sowohl die Trittvorrichtung als auch das Trittbrett abgesenkt und es lässt sich ein barrierefreier Zugang herstellen.

In der Veröffentlichungsschrift FR 2 976 891 A1 wird ein Trittmodul mit einem ausfahrbaren Trittbrett für ein Schienenfahrzeug gezeigt, welches sich via Zahnstangengetriebe an unterschiedlich hohe Bahnsteige anpassen kann. Auch hier senkt oder hebt sich das gesamte Modul mit Trittbrett an, so dass ein barrierefreier Zugang ermöglichst wird.

Die französische Patentschrift FR 2 947 224 B1 zeigt eine absenkbare Trittvorrichtung für eine Schwelle, Stufe oder Bordstein, beispielsweise an einer Straße. Diese Vorrichtung führt eine ausfahrbare Rampe und eine Abdeckung an, die gleichzeitig - im nicht ausgefahrenen Zustand der Rampe - als Trittstufe dient. Wird die Rampe ausgefahren so legt sie sich auf die Oberfläche vor der Stufe, gleichzeitig senkt sich die Abdeckung und zusammen bilden diese Teile eine durchgehende Schräge, welche von der unteren Oberfläche hoch auf das Niveau der Stufe führt. Somit kann zum einen komfortables Gehen ohne Laufschräge und zum anderen auch ein barrierefreier Zugang gewährleistet werden.

Die Offenlegungsschrift DE 43 30 638 A1 bezieht sich auf eine Vorrichtung zum Besteigen und Überrollen einer an Personenfahrzeuge, wie Bussen oder Straßenbahnen, angebrachten Rampe. Diese ist in einem flachen Gehäuse untergebracht, das mit seiner der Ausfahrseite gegenüberliegenden Seite schwenkbar im Unterflurbereich des Fahrzeuges angelenkt ist. Die Ausfahrseite des Gehäuses ist federnd abgestützt, und der Schwenkbereich des Gehäuses ist mit einem Anschlag begrenzt. Ein beim Schwenken des Gehäuses beeinflussbarer Endschalter beeinflusst mit seinem Steuersignal die für das Ein- und Ausfahren der Rampe vorgesehene Steuerschaltung.

### Nachteile des Stands der Technik

Die Lösungen gemäß des Stands der Technik weisen gute Eigenschaften beim Gebrauch auf, jedoch sind diese sehr komplex aufgebaut und daher anfällig für Funktionsfehler.

### Problemstellung

Aufgabe der vorliegenden Erfindung ist es daher, ein Transportfahrzeug, insbesondere ein Schienenfahrzeug bereitzustellen, welches ein Trittbrett aufweist, das wiederum einen einfachen und robusten Aufbau und hohe Nutzerfreundlichkeit aufweist.

### Erfindungsgemäße Lösung

Die obige Aufgabe wird durch ein Transportfahrzeug mit den Merkmalen nach Anspruch 1 gelöst. Das insbesondere als Schienenfahrzeug ausgebildete Transportfahrzeug verfügt über einen Boden, um darauf Personen oder auch Transportgut aufnehmen zu können.

Erfindungsgemäß wird ein Transportfahrzeug, insbesondere ein Schienenfahrzeug, bereitgestellt, das einen Boden zur Aufnahme von Transportgut und/oder Personen, und eine gegenüber dem Boden um eine Drehachse schwenkbare und ein zugelassenes freies Schwenkspiel aufweisende Brückenvorrichtung mit einem gegenüber dem Boden an einer ersten Seite der Brückenvorrichtung ausfahrbaren und einfahrbaren Brückenelement aufweist. Die Brückenvorrichtung weist eine zweite Seite auf, welche der ersten Seite gegenüberliegt. Die Brückenvorrichtung ist unterhalb des Bodens angeordnet und mit eingefahrenem Brückenelement im Wesentlichen vollständig durch den Boden überdeckt.

Die Drehachse verläuft typischerweise in Längsrichtung des Schienenfahrzeugs und gestattet daher eine Schwenkbewegung der Brückenvorrichtung um die Längsrichtung des Schienenfahrzeugs.

Dieser Boden, insbesondere dessen Oberfläche, soll im Folgenden als Bezug für Richtungs- und Ortsangaben dienen: Bezogen auf eine Querschnittsansicht durch das Transportfahrzeug in seiner Nutzposition - auf seinen Rädern befindlich - wird der Bereich zwischen der Fahrbahn oder Schienen und dem Boden als "unter" dem Boden bezeichnet; darüber vorgesehene Einrichtungen o.ä. liegen "über" dem Boden. Zudem werden zur horizontalen Orientierung hinsichtlich einer gedachten Mittel- oder Längsachse des Transportfahrzeugs ein Innenbereich und ein Außenbereich definiert, wobei der Innenbereich in der mittleren Umgebung der Mittel- oder Längsachse und der Außenbereich eher am Rand des Querschnitts verortet ist. Sämtliche Orts- oder Richtungsangaben wie oberhalb, unterhalb, innen und außen sind entsprechend und bezüglich des jeweiligen Merkmals zu verstehen.

Das Transportfahrzeug weist weiterhin eine Brückenvorrichtung mit einem mittels einer, ggf. automatischen, Verschiebevorrichtung nach außen ausfahrbaren und nach innen einfahrbaren Brückenelement auf. Im Fall einer Ausbildung des Transportfahrzeugs als Personenbeförderungsmittel ist das Brückenelement gewöhnlich als Trittbrett ausgeprägt und dient dazu, einen Abstand zwischen einer Außenkante des Bodens und einem Personen- oder Bahnsteig zu überbrücken. Dabei sind die Brückenvorrichtung und damit auch das Brückenelement gegenüber dem Boden um eine im Wesentlichen horizontale Drehachse schwenkbar gelagert. Weiterhin ist die Brückenvorrichtung an einer Unterseite des Bodens, also unter dem Boden angeordnet, wobei die Brückenvorrichtung mit dem Brückenelement in eingefahrenem Zustand im Wesentlichen vollständig durch den Boden überdeckt ist. Dies bedingt den Vorteil, flexibel auf unterschiedliche Höhen und Abstände von Personensteigen reagieren zu können, indem zum Beispiel das Brückenelement mal mehr oder weniger ausgefahren wird. Zum anderen kann die Transportfläche des Bodens des Transportfahrzeugs maximal genutzt werden, da der Bereich des Bodens über der Brückenvorrichtung durch Personen oder für Transportgut genutzt werden kann. Dies verbessert die Rentabilität des Transportfahrzeugs erheblich.

Die Brückenvorrichtung hat eine erste Seite, oder ein erstes Ende, hinzu welcher das Brückenelement ausfahrbar, respektive von welcher weg es einfahrbar ist. Eine der ersten Seite gegenüberliegende Seite wird als zweite Seite, oder zweites Ende bezeichnet. Die erste Seite weist typischerweise zur Außenseite des Transportfahrzeugs. Beim Ausfahren des Brückenelements ragt dieses über die Außenkontur des Transportfahrzeugs.

Ein Funktionsmerkmal gemäß der Erfindung ist, dass die Brückenvorrichtung auf Grund ihrer Schwenkbarkeit ein freies zugelassenes Spiel nach oben aufweist. Es hat sich gezeigt, dass gattungsgemäße Transportfahrzeuge variierende Höhenzustände, also Abstände zwischen dem Fahrzeugboden und der jeweiligen Fahroberfläche, einnehmen. Diese können von unterschiedlichen Beladungszuständen oder Abnutzungen der Laufeinheiten wie Räder oder Aufhängungen verursacht werden. Die Variation der Höhe kann sogar während des Stillstands des Transportfahrzeugs zum Beispiel durch Be- oder Ausladen auftreten. Das Spiel der Brückenvorrichtung ermöglicht effektiv, dass die Brückenvorrichtung bei einer Absenkung, beim Neigen oder beim Wanken des Transportfahrzeugs nicht gegen einen Bahn- oder Personensteig gepresst und in Folge dessen von diesem verformt oder verkanntet werden würde. Bezogen auf den Boden des Transportfahrzeugs hebt der Bahn- oder Personensteig die Brückenvorrichtung vorteilhafterweise im Rahmen des Spiels sanft an. Beim Absenken des Transportfahrzeugs vollführt die Brückenvorrichtung eine Ausweichbewegung gegenüber dem Bahn- oder Personensteig. Die Verschiebevorrichtung zum Aus- und Einfahren des Brückenelements wird somit nicht belastet und das Brückenelement kann ohne Verkanten eingefahren werden.

Das Transportfahrzeug kann als Schienenfahrzeug oder auch als Nutz- oder Kraftfahrzeug ausgeführt sein. Schienenfahrzeuge mit einer hohen Anzahl von Waggons weisen zum Teil eine so große Gesamtlänge auf, dass Bahnsteige auf Grund örtlicher Platzrestriktionen gekurvt verlaufen, wodurch der Abstand zwischen Bahnsteigkante und äußerer Bodenkante variiert und/oder der Zug teilweise bezogen auf seinen Querschnitt geneigt ist - diese Variationen können durch die vorgeschlagenen Lösung effektiv ausgeglichen werden. Denkbar ist jedoch auch die Ausbildung des Transportfahrzeugs als Personenbus. Moderne Buslinien werden im innerstädtischen Verkehr auf für sie reservierten Fahrbahnen geführt, wobei an diesen Fahrbahnen Haltestellen mit einer Art Bahnsteigen vorgesehen sind. Diese sind erhöht und ermöglichen ein einfaches Einsteigen. Auch hier wird ein Spalt zwischen Fahrzeug und Bahnsteig durch eine Brückenvorrichtung überspannt und ausgeglichen.

Erfindungsgemäß weist das Transportfahrzeug einen ersten Anschlag auf, welcher am Transportfahrzeug festgelegt ist, zum Beispiel an einem tragenden Rahmen. Der erste Anschlag begrenzt wirksam die zugelassene freie Schwenkbewegung der ersten Seite der Brückenvorrichtung nach unten hin, d.h. vom Boden weg. Dies bewirkt, dass die Brückenvorrichtung auch unter Belastung frei schwebt, insbesondere über einem Personen- oder Bahnsteig und sich nicht auf diesem abstützt. Dadurch wird ein schnelles und störkräftefreies Ein- und Ausfahren des Brückenelements ermöglicht, da kein Absetzen dessen nötig ist und damit keine Reibungs- und Querkräfte überwunden werden müssen. Die Position des ersten Anschlags ist hierbei vorerst von nachrangiger Bedeutung: Diese soll vornehmlich derart gewählt sein, dass die Ausrichtung der Abstützung des Brückenelements im Wesentlichen relativ zum Transportfahrzeug erfolgt.

Gemäß einer weiteren Ausführungsform ist der erste Anschlag mittelbar oder unmittelbar mit dem Boden oder dem Wagenkastenrohbau des Transportfahrzeugs verbunden und gegenüber diesem festgelegt. Damit wird ermöglicht, dass die Neigung, also die horizontale Ausrichtung des Brückenelements gegenüber dem Boden im Wesentlichen festgelegt ist, und insbesondere der des Bodens entspricht. Insbesondere im Personentransport ist dies von hoher Wichtigkeit, da unterschiedliche Ausrichtungen zu Unfällen durch Stolpern oder Ausrutschen führen können.

Insbesondere vorteilhaft zur Personenbeförderung wird im Rahmen einer weiteren Ausführungsform vorgeschlagen die Oberseite des Brückenelements als Trittfläche auszubilden. Dazu ist der erste Anschlag derart gegenüber dem Boden festzulegen, und die ersten Abstützmittel sind derart an der Brückenvorrichtung anzuordnen, dass die Trittfläche des Brückenelements in einem Nutzzustand im Wesentlichen parallel zum Fahrzeugboden und/oder horizontal ausgerichtet ist. Dadurch ergibt sich ein verbesserter Schutz von Personen gegen Ausrutschen oder Stolpern.

Die Aufgabe der Erfindung wird durch ein Transportfahrzeug mit einem Boden zur Aufnahme von Transportgut und/oder Personen, und einer Brückenvorrichtung gelöst, die eine gegenüber dem Boden um eine Drehachse schwenkbar angeordnete Brückenelementvorrichtung mit einem an einer ersten Seite der Brückenvorrichtung aus- und einfahrbaren Brückenelement aufweist. Dabei ist ein erster Anschlag zur Begrenzung der Schwenk- oder Kippbewegung der Brückenvorrichtung gegenüber dem Boden zwischen der Brückenvorrichtung und dem Boden auf einer dem ausfahrbaren Brückenelement abgewandten zweiten Seite angeordnet. Die Schwenkachse des Brückenelements ist beabstandet zwischen der ersten und zweiten Seite (erstes und zweites Ende) angeordnet, sodass die erste und zweite Seite entgegengesetzte Schwenkbewegungen beim Bewegen der Brückenvorrichtung um die Schwenkachse ausführen. Damit wird der Vorteil erreicht, dass die Brückenvorrichtung auch unter Belastung frei, insbesondere über einem Personen- oder Bahnsteig, schwebt und sich nicht auf diesem abstützt. Diese Abstützung erfolgt am ersten Anschlag nach oben. Der erste Anschlag ist dazu über der Brückenvorrichtung am Boden angeordnet, wodurch der Bauraum in vertikaler Richtung effizient genutzt wird. Dieser Vorteil wird verstärkt, wenn vorzugsweise die Brückenvorrichtung an einer Unterseite des Bodens drehbar befestigt ist.

Gemäß einer weiteren Ausführungsform weist das Transportfahrzeug einen zweiten Anschlag auf, der die zugelassene freie Schwenkbewegung der ersten Seite der Brückenvorrichtung nach oben hin begrenzt. Dieser ist vorzugsweise zwischen Brückenvorrichtung und dem Boden angeordnet. Die Brückenvorrichtung umfasst daher bezüglich der Drehachse auf der Außenseite liegende, mit dem zweiten Anschlag zusammenwirkende zweite Abstützmittel. Somit kann die Brückenvorrichtung in einem gewissen Maße ein Absenken des Transportfahrzeugs ausgleichen, ohne dass sich die Brückenvorrichtung bzw. das Brückenelement in der Verschiebevorrichtung zum Aus- und Einfahren verklemmt oder verkantet. Diese mögliche Ausgleichbewegung ist durch den zweiten Anschlag begrenzt, um einen unkontrollierten dynamischen Zustand der Brückenvorrichtung - beispielsweise bei schneller Fahrt - zu verhindern oder dessen Auswirkungen zu minimieren.

Gemäß einer weiteren Ausführung ist der zweite Anschlag einstückig mit dem Boden ausgebildet und kann insbesondere daran angeformt sein. Dadurch wird der Bauraum unterhalb des Bodens sehr effizient genutzt.

Ggf. können die zweiten Abstützmittel rein funktional an dem Brückenelement ausgebildet sein.

Anhand einer weiteren Ausführungsform wird angeführt, dass der erste und zweite Anschlag eine Schwenkbewegung der Brückenvorrichtung von mind. 2° gestattet. Auch kann der zweite Anschlag derart am Boden und die zweiten Abstützmittel derart an der Brückenvorrichtung angeordnet dein, dass eine Trittfläche mindestens um 2° Grad gegenüber dem Boden neigbar ist. Bei maximaler Schwenkung der Trittfläche nach oben schließt diese mit dem Boden einen stumpfen Winkel größer oder gleich 178° Grad ein.

Gemäß einer bevorzugten Ausführung beträgt ein Winkelbereich der Neigung der Trittfläche gegenüber dem Boden 2 - 5° Grad, weiter bevorzugt 2 - 4° Grad und insbesondere bevorzugt 2 - 3° Grad.

Erfindungsgemäß ist die Brückenvorrichtung wippenähnlich zu gestalten, und ggf. mittig, an der Drehachse zu lagern. Die Drehachse ist zwischen der ersten und zweiten Seite der Brückenvorrichtung angeordnet. Erfindungsgemäß ist die Brückenvorrichtung an der zweiten Seite mit ersten Abstützmitteln versehen, welche wiederum mit dem ersten Anschlag zusammenwirken, und so die Schwenkbewegung begrenzen. Die Abstützung der Abstützmittel am ersten Anschlag erfolgt somit nach oben. Vorzugsweise ist dazu der erste Anschlag über der Brückenvorrichtung am Boden angeordnet. Damit wird der Bauraum unterhalb des Bodens des Transportfahrzeugs effizient ausgenutzt, da die Abstützung der Brückenvorrichtung direkt zwischen Boden und Brückenvorrichtung sehr platzsparend vorgenommen ist. Die Brückenvorrichtung kann somit unmittelbar unter dem Boden angeordnet sein.

Die Drehachse der Brückenvorrichtung kann bevorzugter Weise außermittig hin zur zweiten Seite der Brückenvorrichtung platziert sein. Insbesondere zeigt sich hierbei, dass eine Anordnung der Drehachse mit einem Abstand von etwa einem Drittel der Gesamtlänge der Brückenvorrichtung von dem Ende der zweiten Seite besonders günstig hinsichtlich der Lagerung der Brückenvorrichtung während der Fahrt des Schienenfahrzeugs ist.

Gemäß einer weiteren Ausführung kann der erste Anschlag einstückig mit dem Boden ausgebildet und insbesondere daran angeformt sein. Wenn insbesondere die untere Oberfläche des Bodens - ggf. mit einem aufgeklebten Dämpfer - als erster Anschlag verwendet wird, wird der Bauraum unterhalb des Bodens sehr effizient genutzt.

Gemäß einer Ausführungsform ist der erste Anschlag zur Festlegung bezüglich des Bodens über eine Halterung mit dem Boden verbunden.

Weiterhin wird vorgeschlagen, die Halterung - zumindest teilweise - durch einen unterhalb des Bodens angeordneten Fahrzeugrahmen zu bilden. Es ist denkbar, dass der Boden auf einem Fahrzeugrahmen im Wesentlichen fest angeordnet ist, und der erste Anschlag direkt - oder auch indirekt durch z.B. einen Zusatzträger - an diesem Fahrzeugrahmen angeordnet ist. Dadurch wird zur Aufnahme des ersten Anschlags in die bestehende Tragstruktur benutzt und es kann auf schwere Zusatzanbauten im Wesentlichen verzichtet werden.

Erfindungsgemäß ist das Brückenelement als separates Bauteil ausgeführt und ist verschiebbar an oder in der Brückenvorrichtung gelagert. Die Brückenvorrichtung selber ist dabei schwenkbar am Boden befestigt, wodurch die Drehachse gegenüber dem Boden fixiert angeordnet ist.

Besonders deutlich zeigt sich die vorteilhafte Ausprägung eines oder mehrerer der voran gestellten Ausführungen und Ausgestaltungen, wenn das Transportfahrzeug als Schienenfahrzeug ausgebildet ist, welches Drehgestelle und einen darauf flexibel gelagerten Wagenkasten aufweist, wobei die Brückenvorrichtung am Boden des Wagenkasten vorgesehen ist.

Die vorstehend beschriebenen Ausführungsformen können beliebig miteinander kombiniert werden, solange die entstehenden Kombinationen zum beanspruchten Umfang gehören.

### Kurzbeschreibung der Figuren

Die beiliegenden Zeichnungen veranschaulichen Ausgestaltungen und deren Ausführungsformen und dienen zusammen mit der Beschreibung der Erläuterung der Prinzipien der Erfindung. Die Elemente der Zeichnungen sind relativ zueinander und nicht notwendigerweise maßstabsgetreu.

Gleiche Bezugszeichen bezeichnen entsprechend ähnliche Teile.
Fig. 1 zeigt ein Transportmittel in Ausführung als Schienenfahrzeug,
Fig. 2 a - c zeigen eine Brückenvorrichtung in drei unterschiedlichen Betriebszuständen.

### Ausführungsbeispiele

Fig. 1 zeigt ein Schienenfahrzeug 1 umfassend zwei Waggons 2 mit im Bereich der Türen 6 vorgesehenen Brückenvorrichtungen 10. Die Waggons 2 sind auf Drehgestellen 3 gelagert. Ein solches Schienenfahrzeug 1 ist geeignet, eine hier nicht dargestellte Haltestelle anzufahren, so dass Passagiere durch Türen 6 über die Brückenvorrichtungen 10 von einem Bahnsteig 4 in die Waggons 2 ein- und aussteigen können.

Die Fig. 2a bis 3b vermitteln eine erste Ausgestaltung der Erfindung anhand zweier Ausführungen, welche jeweils in unterschiedlichen Betriebszuständen dargestellt sind.

Die Ausführung gemäß Fig. 2a bis 2c zeigt einen Ausschnitt eines Querschnitts durch den Waggon 2 während eines Halts an einem Bahnsteig 4. Dabei sind der Boden 5, die Tür 6, eine Kante des Bahnsteigs 4 und die Brückenvorrichtung 10 dargestellt. Der Bahnsteig 4 ist mit einem horizontalen Abstand A vom Boden 5 beabstandet. Die Brückenvorrichtung 10 ist wippenähnlich konzipiert und mittels der Drehvorrichtung 14 gemäß einer horizontalen Drehachse 15 schwenkbar unter dem Boden 5 befestigt. Auf diese Weise stützt sich Brückenvorrichtung 10 an einer Innenseite über einen ersten Anschlag 11 direkt gegenüber dem Boden 5 ab und wird so in Position gehalten. Dazu weist die Brückenvorrichtung 10 an einer mit dem ersten Anschlag 11 korrespondierenden Stelle - zum Beispiel an ihrer inneren Oberseite, also an einer Innenseite bezüglich der Drehachse 15 - geeignete Abstützmittel auf, wie zum Beispiel Hartgummiflächen. Die Brückenvorrichtung 10 umfasst gemäß dieser Ausgestaltung ein Brückenelement 12, welches mittels einer in der Brückenvorrichtung 10 vorgesehenen automatischen Verschiebevorrichtung 13 ein- und ausfahrbar an der Brückenvorrichtung 10 gelagert ist.

Fig. 2a zeigt die Brückenvorrichtung 10 mit eingefahrenem Brückenelement 12. Diese Position nimmt die Brückenvorrichtung 10 zum Beispiel während der Fahrt des Schienenfahrzeugs 1 ein. Das Brückenelement 12 ist dabei vollständig in die Brückenvorrichtung 10 eingeschoben, welche vollständig vom Boden 5 überdeckt ist. Die Türen 2 sind geschlossen.

Anhand Fig. 2b soll die störungsfreie Betriebsposition der Brückenvorrichtung 10 beim Halt an einem Bahnsteig 4 verdeutlicht werden. Die Türen 2 sind geöffnet und das Brückenelement 12 mit der darauf angeordneten Trittfläche 8 ist um das Verschiebemaß V ausgefahren. Fahrgäste können nun über die Trittfläche 8 ein- und aussteigen. Das Brückenelement 12 übergreift den Bahnsteig 4, so dass der Abstand A überbrückt wird und in horizontaler Richtung kein Spalt zwischen Bahnsteig 4 und Brückenelement 12 vorhanden ist. Das Verschiebemaß V der Verschiebevorrichtung 13 der Brückenvorrichtung 10 ist folglich größer als der Abstand A.

Aufgrund der Lagerung und der Abstützung der Brückenvorrichtung 10 am ersten Anschlag 11 behält das Brückenelement 12 seine Position bei und kippt nicht nach unten weg. Der erste Anschlag 11 ist so am Boden 5 positioniert und dimensioniert, so dass das Brückenelement 12 im Wesentlichen horizontal ausgerichtet ist. Ist der Zu- und Aussteigevorgang abgeschlossen schließen sich die Türen 2 und das nun unbelastete Brückenelement 12 wird mittels der Verschiebevorrichtung 13 in die Brückenvorrichtung 10 eingefahren.

Fig. 2c führt den Sonderfall an, dass sich - durch zum Beispiel starke, einseitige Zuladung an einer Haltestelle - der Boden 5 abgesenkt wird und/oder sich in Richtung des Bahnsteigs 4 kippt. Ab einem gewissen Maß der Absenkung des Bodens 5 berührt das vorher den Bahnsteig 4 übergreifende Brückenelement 12 den Bahnsteig 4. Hier zeigt sich nun die vorteilhafte Ausprägung, da das Brückenelement 12 und damit die gesamte Brückenvorrichtung 10 bezüglich des Bodens 5 nach oben ausgeschwenkt werden. Durch diese Kompensation des Absenkens des Bodens wird verhindert, dass sich zum Beispiel die Verschiebevorrichtung 13 verklemmt, was zu einer Verzögerung der Abfahrt des Schienenfahrzeugs 1 führte. Der äußere zweite Anschlag 9 ist so dimensioniert und positioniert, dass eine Auslenkung um einen Winkel α von minimal 2° Grad gegenüber der normalen Ausgangslage, zum Beispiel gezeigt in Fig. 2b, zugelassen wird.

Wenngleich hierin spezifische Ausführungsformen dargestellt und beschrieben worden sind, liegt es im Rahmen der vorliegenden Erfindung, die gezeigten Ausführungsformen geeignet zu modifizieren, ohne vom Schutzbereich der vorliegenden Erfindung abzuweichen.

### Bezugszeichenliste

- 1: Schienenfahrzeug
- 2: Waggon
- 3: Drehgestell
- 4: Bahnsteig
- 5: Boden
- 6: Tür
- 8: Trittfläche
- 9: zweiter Anschlag
- 10: Brückenvorrichtung
- 11: erster Anschlag
- 12: Brückenelement
- 13: Verschiebevorrichtung
- 14: Drehvorrichtung
- 15: Drehachse

- A: Abstand
- V: Verschiebemaß
- α: Winkel

## Patentansprüche

1. Transportfahrzeug, insbesondere Schienenfahrzeug (1), aufweisend
- einen Boden (5) zur Aufnahme von Transportgut und/oder Personen, und
- eine gegenüber dem Boden (5) um eine horizontale Drehachse (15) schwenkbare und dadurch ein zugelassenes freies Schwenkspiel aufweisende Brückenvorrichtung (10) mit einem gegenüber dem Boden (5) an einer ersten Seite der Brückenvorrichtung (10) ausfahrbaren und einfahrbaren Brückenelement (12),
- wobei das Brückenelement (12) als separates Bauteil ausgeführt und verschiebbar an der Brückenvorrichtung (10) gelagert ist,
- wobei die Brückenvorrichtung (10) eine zweite Seite aufweist, welche der ersten Seite gegenüberliegt, unterhalb des Bodens (5) angeordnet ist und mit eingefahrenem Brückenelement (12) im Wesentlichen vollständig durch den Boden (5) überdeckt ist, und wobei die Brückenvorrichtung (10) schwenkbar am Boden (5) befestigt ist, wodurch die Drehachse (15) gegenüber dem Boden (5) fixiert angeordnet ist, und
- wobei die Brückenvorrichtung (10) als Wippe ausgebildet ist und an der zwischen der ersten und zweiten Seite der Brückenvorrichtung (10) angeordneten Drehachse (15) gelagert ist, **dadurch gekennzeichnet, dass** ein erster Anschlag (11) derart am Transportfahrzeug festgelegt ist, und die Brückenvorrichtung (10) derart an der zweiten Seite mit ersten Abstützmitteln versehen ist, so dass die zugelassene freie Schwenkbewegung der ersten Seite des Brückenelements (12) nach unten vom Boden (5) weg durch ein Zusammenwirken des ersten Anschlags mit den ersten Abstützmitteln begrenzt ist.

2. Transportfahrzeug nach Anspruch 1, **dadurch gekennzeichnet, dass** der erste Anschlag (11) mittelbar oder unmittelbar mit dem Boden (5) oder dem Wagenkastenrohbau verbunden und gegenüber diesem festgelegt ist.

3. Transportfahrzeug nach einem der Ansprüche 1 oder 2, **dadurch gekennzeichnet, dass**
- eine Oberseite des Brückenelements (12) als Trittfläche (8) ausgebildet ist,
- und der erste Anschlag (11) derart gegenüber dem Boden (5) und/oder dem Transportfahrzeug festgelegt angeordnet und erste mit dem ersten Anschlag (11) korrespondierende Abstützmittel (36) derart an der Brückenvorrichtung (10) angeordnet sind, dass die Trittfläche (8) des Brückenelements (12) in einem Nutzzustand im Wesentlichen parallel zum Boden (5) und/oder horizontal ausgerichtet ist.

4. Transportfahrzeug nach einem der Ansprüche 1 bis 3, **dadurch gekennzeichnet, dass** ein zweiter Anschlag (11) am Transportfahrzeug festgelegt ist, welcher die zugelassene freie Schwenkbewegung der ersten Seite des Brückenelements (12) nach oben zum Boden (5) hin begrenzt.

5. Transportfahrzeug nach Anspruch 4, **gekennzeichnet dadurch, dass** der zweite Anschlag einstückig mit dem Boden (5) ausgebildet und daran angeformt ist.

6. Transportfahrzeug nach Anspruch 4 oder 5, **dadurch gekennzeichnet, dass** der erste und zweite Anschlag (9) eine Schwenkbewegung der Brückenvorrichtung von mind. 2° gestattet.

7. Transportfahrzeug nach einem der Ansprüche 1 bis 6, **gekennzeichnet dadurch, dass** der erste Anschlag (11) einstückig mit dem Boden (5) ausgebildet und daran angeformt ist.

8. Transportfahrzeug nach einem der voran gehenden Ansprüchen, **dadurch gekennzeichnet, dass**
- die Brückenvorrichtung (10) schwenkbar am Wagenkasten unterhalb des Bodens (5) befestigt ist.

9. Transportfahrzeug nach einem der vorangehenden Ansprüche, **dadurch gekennzeichnet, dass** das Transportfahrzeug als Schienenfahrzeug (1) ausgebildet ist, welches Drehgestelle (3) und einen darauf flexibel gelagerten Wagenkasten aufweist, wobei die Brückenvorrichtung (10) am Boden (5) des Wagenkastens vorgesehen ist.

## Claims

1. A transport vehicle, in particular railway vehicle (1), comprising
- a floor (5) for receiving goods and/or persons, and
- a bridge device (10) which can be pivoted relative to the floor (5) about a horizontal axis of rotation (15) and thereby has an allowed free pivotal play having a bridge element (12) which can be extended and retracted relative to the floor (5) on a first side of the bridge device (10),
- the bridge element (12) being designed as a separate component and being displaceably mounted on the bridge device (10),
- wherein the bridge device (10) has a second side which is opposite the first side, is located below the floor (5) and is substantially completely covered by the floor (5) when the bridge element (12) is retracted, and wherein the bridge device (10) is pivotally attached to the floor (5), wherein the axis of rotation (15) is fixed with respect to the floor (5), and
- wherein the bridge device (10) being designed as a seesaw and being mounted on the axis of rotation (15) arranged between the first and second sides of the bridge device (10), **characterized in that**
- a first abutment (11) is fixed to the transport vehicle in such a way, and the bridge device (10) is provided with first support means on the second side in such a way that the allowed free pivotal movement of the first side of the bridge element (12) downwards, away from the ground (5) is limited by an interaction of the first abutment with the first support means.

2. The transport vehicle according to claim 1, **characterised in that** the first abutment (11) is connected directly or indirectly to the floor (5) or to the body shell and is fixed in relation thereto.

3. The transport vehicle in according to claim 1 or 2, **characterised in that**
- an upper side of the bridge element (12) is embodied as a stepping surface (8),
- and the first abutment (11) is arranged fixedly with respect to the floor (5) and/or the transport vehicle and first support means (36) corresponding to the first abutment (11) are arranged at the bridge device (10) in such a way that the stepping surface (8) of the bridge element (12) is aligned substantially parallel to the floor (5) and/or essentially horizontally.

4. The transport vehicle according to one of claims 1 to 3, **characterized in that** a second abutment (11) is fixed to the transport vehicle and limits the allowed free pivoting movement of the first side of the bridge element (12) upwards towards the ground (5).

5. Transport vehicle according to claim 4, **characterized in that** the second abutment is formed integrally with the floor (5) and integrally formed thereon.

6. The transport vehicle according to claim 4 or 5, **characterised in that** the first and second abutment (9) allow a pivoting movement of the bridge device of at least 2°.

7. The transport vehicle according to one of claims 1 to 6, **characterized in that** the first abutment (11) is formed integrally with the floor (5) and integrally formed thereon.

8. The transport vehicle in accordance with one of the preceding claims, **characterised in that**
- the bridge device (10) is pivotably attached to the car body shell below the floor (5).

9. Transport vehicle according to one of the preceding claims, **characterized in that** the transport vehicle is designed as a rail vehicle (1) which has bogies (3) and a carriage body mounted flexibly thereon, the bridge device (10) being provided on the floor (5) of the carriage body.

## Revendications

1. Véhicule de transport, en particulier véhicule ferroviaire (1), présentant
- un plancher (5) destiné à loger un produit à transporter et/ou des personnes, et
- un dispositif à pont (10) pouvant pivoter par rapport au plancher (5) autour d'un axe de rotation (15) horizontal et présentant ainsi un jeu de pivotement libre admis, ledit dispositif étant pourvu d'un élément pont (12) pouvant sortir et rentrer par rapport au plancher (5) par un premier côté du dispositif à pont (10),
- dans lequel l'élément pont (12) est réalisé sous la forme d'une pièce séparée et est monté de manière coulissante sur le dispositif à pont (10),
- dans lequel le dispositif à pont (10) présente un deuxième côté, lequel fait face au premier côté, est agencé au-dessous du plancher (5) et, lorsque l'élément pont (12) est rentré, est recouvert sensiblement entièrement par le plancher (5), et dans lequel le dispositif à pont (10) est fixé de manière pivotante au plancher (5), de sorte que l'axe de rotation (15) est agencé de manière fixe par rapport au plancher (5),
- dans lequel le dispositif à pont (10) est réalisé sous la forme d'une bascule et est monté sur l'axe de rotation (15) agencé entre le premier et le deuxième côté du dispositif à pont (10), **caractérisé en ce que**
une première butée (11) est fixée au véhicule de transport et le dispositif à pont (10) est pourvu sur le deuxième côté de premiers moyens d'appui, de manière telle que le mouvement de pivotement libre admis du premier côté de l'élément pont (12) vers le bas à distance du plancher (5) est limité par une coopération de la première butée avec les premiers moyens d'appui.

2. Véhicule de transport selon la revendication 1, **caractérisé en ce que** la première butée (11) est reliée directement ou indirectement au plancher (5) ou à la caisse nue et est fixée par rapport à celui-ci (celle-ci) .

3. Véhicule de transport selon l'une quelconque des revendications 1 ou 2, **caractérisé en ce que**
- une face supérieure de l'élément pont (12) est réalisée sous la forme d'une surface de marche (8),
- et la première butée (11) est agencée de manière fixe par rapport au plancher (5) et/ou au véhicule de transport et des premiers moyens d'appui (36) correspondant à la première butée (11) sont agencés sur le dispositif à pont (10) de manière telle que la surface de marche (8) de l'élément pont (12), dans un état d'utilisation, est orientée sensiblement horizontalement et/ou parallèlement au plancher (5).

4. Véhicule de transport selon l'une quelconque des revendications 1 à 3, **caractérisé en ce qu'**une deuxième butée (11) est fixée au véhicule de transport, laquelle limite le mouvement pivotant libre admis du premier côté de l'élément pont (12) vers le haut en direction du plancher (5).

5. Véhicule de transport selon la revendication 4, **caractérisé en ce que** la deuxième butée est réalisée d'une seule pièce avec le plancher (5) et est formée sur celui-ci.

6. Véhicule de transport selon la revendication 4 ou 5, **caractérisé en ce que** la première et la deuxième butée (9) permettent un mouvement de pivotement du dispositif à pont d'au moins 2°.

7. Véhicule de transport selon l'une quelconque des revendications 1 à 6, **caractérisé en ce que** la première butée (11) est réalisée d'une seule pièce avec le plancher (5) et est formée sur celui-ci.

8. Véhicule de transport selon l'une quelconque des revendications précédentes, **caractérisé en ce que**
- le dispositif à pont (10) est fixé de manière pivotante à la caisse au-dessous du plancher (5).

9. Véhicule de transport selon l'une quelconque des revendications précédentes, **caractérisé en ce que** le véhicule de transport est réalisé sous la forme d'un véhicule ferroviaire (1), lequel présente des bogies (3) et une caisse montée de manière flexible sur ceux-ci, dans lequel le dispositif à pont (10) est prévu sur le plancher (5) de la caisse.
